# EUROPÄISCHE PATENTSCHRIFT

(11) **EP 1 757 163 B1**
(45) Veröffentlichungstag und Bekanntmachung des Hinweises auf die Patenterteilung: **03.11.2010**
(21) Anmeldenummer: 05754480.1
(22) Anmeldetag: 03.06.2005
(51) Int. Cl.: H04R 19/00, H04R 31/00

(54) **KONDENSATORMIKROFON**
CONDENSER MICROPHONE
MICROPHONE A CONDENSATEUR

(30) Priorität: 03.06.2004 DE 102004027110
(43) Veröffentlichungstag der Anmeldung: 28.02.2007
(73) Patentinhaber: Sennheiser electronic GmbH & Co. KG, 30900 Wedemark (DE)
(72) Erfinder: HINKE, Claus-Peter, 31303 Burgdorf (DE)
(74) Vertreter: Eisenführ, Speiser & Partner
(86) Internationale Anmeldenummer: PCT/EP2005/005971
(87) Internationale Veröffentlichungsnummer: WO 2005/120129

(56) Entgegenhaltungen:
- DE-A1- 3 325 966
- DE-A1- 3 723 337
- DE-A1- 4 329 993
- PATENT ABSTRACTS OF JAPAN Bd. 2000, Nr. 16, 8. Mai 2001 (2001-05-08) -& JP 2001 008293 A (SMK CORP), 12. Januar 2001 (2001-01-12) in der Anmeldung erwähnt

## Beschreibung

Die vorliegende Erfindung betrifft ein Mikrofon sowie ein Isolationsteil für ein Mikrofon.

In Mikrofonen sind üblicherweise Mikrofonkapseln vorgesehen, welche eine Elektrode sowie eine Membran aufweisen können. Hierbei muss jedoch die Elektrode von der Membran isoliert werden. Ferner ist ein definierter Abstand zwischen der Membran und der Elektrode wünschenswert. Herkömmlicherweise wird dazu ein Isolierteil sowie ein separater Abstandsring vorgesehen, welche beide entsprechend zwischen der Elektrode und der Membran in der Mikrofonkapsel angeordnet werden. Der benötigte Abstandsring wird typischerweise aus einer Folie gestanzt, was jedoch keine einwandfreie Reinigung der Abstandsringe gewährleistet, da Abstandsringe aufgrund der Reinigungsflüssigkeit aneinander haften, so dass Schmutzrückstände u. a. nicht wie gewünscht abfließen können.

Als Stand der Technik sei in dieser Angelegenheit verwiesen auf die Dokumente DE 33 25 966 A1 und JP 2001008293.

Es ist somit Aufgabe der vorliegenden Erfindung, ein Mikrofon mit einer Mikrofonkapsel vorzusehen, welche einen einwandfreien Betrieb und eine verbesserte Reinigung aller Komponenten gewährleistet.

Diese Aufgabe wird durch ein Mikrofon gemäß Anspruch 1 gelöst.

Die Erfindung beruht dabei auf dem Gedanken, ein Isolationsteil und einen Abstandsring in einer Mikrofonkapsel als ein einzelnes Teil zu fertigen, indem an dem Isolierring beispielsweise der Abstandsring angespritzt wird.

Somit wird ein Mikrofon mit einem Mikrofonkapselgehäuse, einer Membran, einer Elektrode und einem Isolationsteil vorgesehen, welches zwischen der Membran und der Elektrode in dem Mikrofonkapselgehäuse angeordnet ist, wobei das Isolationsteil einen Abstandsring aufweist.

Durch die Ausgestaltung des Isolationsteiles und des Abstandsringes als ein einzelnes Element bzw. Teil muss nur noch ein Element anstatt zwei Elemente in die Mikrofonkapsel eingelegt werden, was zu einem effektiveren Herstellungsprozess führt. Die Reinigung der Teile wird ebenfalls verbessert, da ein Aneinanderkleben aufgrund der Reinigungsflüssigkeit vermieden wird.

Gemäß einem Aspekt der vorliegenden Erfindung wird der Abstandsring an dem Isolationsteil angespritzt. Dies ermöglicht eine kostengünstige und effektive Herstellung des resultierenden Kombinationsteiles.

Weitere Aspekte der vorliegenden Erfindung sind Gegenstand der Unteransprüche.

Nachfolgend wird die Erfindung detaillierter anhand der beigefügten Zeichnung erläutert.
- Figur 1: zeigt eine Draufsicht auf ein Isolationsteil mit Abstandsring,
- Figur 2: zeigt eine Schnittansicht entlang des Schnittes A-A des Isolationsteiles von Figur 1, und
- Figur 3: zeigt eine vergrößerte Schnittansicht Z der Schnittansicht von Figur 2.

Figur 1 zeigt eine Draufsicht auf einen Isolierring 1 zur Isolation einer Membran von einer Elektrode in einem Mikrofonkapselgehäuse. Am äußeren Rand des Isolierringes ist ein Abstandsring 2 vorgesehen. Dieser Abstandsring 2 dient dazu, einen definierten Abstand zwischen der Membran und der Elektrode vorzusehen. Der Abstandsring 2 wird dabei in einem Spritzgussverfahren an dem Isolierring 1 angespritzt. Hierbei kann es sich bei dem Spritzgussverfahren um ein Ein- oder Zweikomponenten-Spritzgussverfahren handeln. Wenn der Abstandsring 2 aus dem gleichen Material wie der Isolierring 1 gefertigt werden soll, kann ein Einkomponenten-Spritzgussverfahren verwendet werden. Wenn jedoch der Abstandsring 2 aus einem anderen Material als der Isolierring 1 gefertigt werden soll, so kann ein Zweikomponenten-Spritzgussverfahren verwendet werden.
Figur 2 zeigt eine Schnittansicht entlang des Schnittes A-A des Isolierringes von Figur 1. Hier ist deutlich zu sehen, dass der Abstandsring 2 eine größere Dicke aufweist als der Isolierring 1.
Figur 3 zeigt eine Teil-Schnittansicht Z der Schnittansicht von Figur 2. Hierbei ist die Ausgestaltung bzw. der Querschnitt des Abstandsringes detaillierter gezeigt. Der Abstandsring 2 weist ein erstes Ende 2c auf, welches eine Abschrägung von vorzugsweise 45° aufweist. Ferner weist der Abstandsring 2 ein weiteres Ende 2a auf, welches zum Inneren des Abstandsringes hin weist.

Durch das Anspritzen des Abstandsringes 2 an den Isolierring 1 wird ein neues Element hergestellt, welches zur Montage in die Mikrofonkapsel eingebracht werden muss. Dies ist vorteilhaft, da nunmehr nicht mehr zwei Teile, sondern nur noch ein Teil zur Gewährleistung der Isolation und des definierten Abstandes zwischen der Membran und der Elektrode in der Mikrofonkapsel benötigt wird. Somit kann ein automatisches Einstapeln des Isolierringes 1 mit dem Abstandsring 2 in ein Mikrofonkapselgehäuse erfolgen. Somit kann sowohl ein automatisches als auch ein manuelles Einstapeln erheblich vereinfacht werden und somit die entsprechenden Kosten gesenkt werden.

Der Abstandsring kann beispielsweise eine Dicke von 30 µm aufweisen. Diese Dicke kann jedoch entsprechend der gewünschten Anwendung und der Mikrofonkapsel variieren.

## Patentansprüche

1. Isolationsteil (1) für ein Mikrofon zum Isolieren einer Membran und einer Elektrode in einem Mikrofonkapselgehäuse des Mikrofons, mit
einem Isolierring und
wobei das Isolationsteil dazu ausgestaltet ist, zwischen der Membran und der Elektrode angeordnet zu werden, einem Abstandsring (2), **dadurch gekennzeichnet dass** der Abstandsring (2) an dem Isolierring (1) angespritzt ist.

2. Isolationsteil (1) nach Anspruch 1, wobei der Abstandsring eine größere Dicke als der Isolierring aufweist.

3. Mikrofon mit
einem Mikrofonkapselgehäuse,
einer Membran,
einer Elektrode, und
einem Isolationsteil (1) nach Anspruch 1 oder 2.

## Claims

1. An isolation part (1) for a microphone for isolation of a diaphragm and an electrode in a microphone capsule housing of the microphone, having
an isolation ring and
a spacer ring (2), wherein the isolation part is configured for arrangement between the diaphragm and the electrode,
**characterised in that** the spacer ring (2) is injection-moulded onto the isolation ring (1).

2. An isolation part (1) according to claim 1, wherein the spacer ring has a greater thickness than that of the isolation ring.

3. A microphone having
a microphone capsule housing,
a diaphragm,
an electrode, and
an isolation part (1) according to claim 1 or 2.

## Revendications

1. Elément d'isolation (1) pour un microphone destiné à l'isolation d'une membrane et d'une électrode dans un boîtier de cartouche à microphone, avec
une bague isolante et
une bague d'écartement (2), l'élément d'isolation étant configuré afin d'être agencé entre la membrane et l'électrode, **caractérisé en ce que** la bague d'écartement (2) est moulée par injection sur la bague isolante (1).

2. Elément d'isolation (1) selon la revendication 1, la bague d'écartement présentant une épaisseur supérieure à celle de la bague isolante.

3. Microphone avec
un boîtier de cartouche à microphone,
une membrane,
une électrode et
un élément d'isolation (1) selon la revendication 1 ou 2.
